# EUROPÄISCHE PATENTSCHRIFT

(11) **EP 0 424 477 B1**
(45) Veröffentlichungstag und Bekanntmachung des Hinweises auf die Patenterteilung: **17.05.1995**
(21) Anmeldenummer: 90903584.2
(22) Anmeldetag: 06.03.1990
(51) Int. Cl.: A63B 69/00

(54) **ZUSATZVORRICHTUNG FÜR EIN TRAININGS-HILFSGERÄT**
ACCESSORY DEVICE FOR TRAINING APPLIANCES
ACCESSOIRE POUR APPAREILS DE GYMNASTIQUE

(30) Priorität: 08.03.1989 CH 868/89
(43) Veröffentlichungstag der Anmeldung: 02.05.1991
(73) Patentinhaber: Stoller, Urs, CH-8006 Zürich (CH)
(72) Erfinder: Stoller, Urs, CH-8006 Zürich (CH)
(74) Vertreter: Althoff, Gerhard
(86) Internationale Anmeldenummer: CH9000057
(87) Internationale Veröffentlichungsnummer: WO9010478

(56) Entgegenhaltungen:
- WO-A-87/01486
- FR-A- 2 561 937
- US-A- 4 645 458

## Beschreibung

Säulenförmiges Trainings-Hilfsgerät zum Überwachen und Kontrollieren von Lauf- oder Sprintübungen, bei welchen zur Erzeugung eines optischen und/oder akustischen Signals eine Kontrollvorrichtung zu kontaktieren ist.

Aus der FR-A 2 561 937 ist ein Kontrollgerät bekannt, welches im wesentlichen ein Gehäuse, ein daran angeordnetes Anzeigeelement sowie ein Betätigungsglied umfasst, mittels welchem bei Kontaktierung desselben das am Gehäuse angeordnete Anzeigeelement, beispielsweise in Form eines aufblasbaren Ballons oder eines akustisches Signals, aktivierbar ist. Dieses Kontrollgerät ist für sogenannte Verfolgerspiele ausgebildet, bei welchen der oder die einzelnen Spieler einer ersten Gruppe an geeigneter Körperstelle jeweils ein derart ausgebildetes Kontrollgerät tragen, welches von einem Gegenspieler durch Berührung zu betätigen ist, so dass anhand akustischer Signale oder der visuellen Anzeige der kontaktierte Gegenspieler erkennbar ist und je nach Spielregel beispielsweise ausscheiden muss.

Aus der WO-A 87/01486 ist ein Übungssystem bekannt, welches eine Kontrollvorrichtung sowie mehrere mittels Kabel damit verbundene Anzeigegeräte umfasst, wobei jedes einzelne Anzeigegerät mit einer von der Kontrollvorrichtung aktivierbaren Lichtquelle sowie mit einem zugeordneten Schalter versehen ist, durch welchen die einzelne Lichtquelle ausschaltbar und gleichzeitig die Lichtquelle eines nächsten Anzeigegerätes aktivierbar ist.

Zum Trainieren von Kurzstreckenläufen, Sprints oder dergleichen ist es allgemein bekannt, sogenannte Standsäulen in Abständen und variablen Formationen aufzustellen, wobei zum Trainieren der Lauf-Disziplinen die Standsäulen von den einzelnen Übungsteilnehmern in möglichst kurzer Zeit anzulaufen und zu kontaktieren sind. Bei dieser bekannten Trainingsmethode besteht jedoch das oftmals zu unerwünschten Diskussionen führende Problem der Kontrolle und Überwachung ob die einzelnen Standsäulen auch tatsächlich kontaktiert wurden, wobei die Diskussionen insbesondere dann entstehen, wenn die derart ermittelten Ergebnisse als Entscheidungsgrundlage zur Teilnahme an Meisterschaftswettkämpfen oder sogar zur Teilnahme an Olympiaden herangezogen werden.

Der Erfindung liegt die Aufgabe zugrunde, ein in beliebigen Abständen und Formationen aufstellbares Trainings-Hilfsgerät zu schaffen, welches mit möglichst einfachen konstruktiven Mitteln und ohne zusätzliche, extern angeordnete Kontrollelemente eine eindeutige optische und/oder akustische Signalisierung des vom Übungsteilnehmer kontaktierten Gerätes gewährleistet.

Die Erfindung löst die gestellte Aufgabe durch einen in einen Standfuss einsteckbaren ersten Rohrkörper und einen darin einschiebbaren zweiten Rohrkörper, wobei der zweite Rohrkörper an seinem oberen freien Ende mit einem als Lichtquelle ausgebildeten Kopfstück versehen ist und in seinem Innenraum einen akustischen Signalgeber, eine Batterie sowie eine damit in Verbindung stehende Kontaktvorrichtung aufweist, mittels welcher bei Betätigung eines seitlich am zweiten Rohrkörper angeordneten Betätigungshebels oder bei Betätigung des am freien Ende des zweiten Rohrkörpers angeordneten Kopfstückes die Lichtquelle und/oder der Signalgeber aktivierbar sind.

Weitere Merkmale der Erfindung ergeben sich aus der folgenden Beschreibung in Verbindung mit der Zeichnung und den Patentansprüchen.

Ein Ausführungsbeispiel des Erfindungsgegenstandes wird nachstehend unter Bezugnahme auf die Zeichnung beschrieben.

Es zeigt:
- Fig.1: ein schematisch und in Ansicht dargestelltes Trainings-Hilfsgerät mit daran angeordneter Kontrollvorrichtung,
- Fig.2: die in grösserem Massstab und in Schnittansicht dargestellte Kontrollvorrichtung,
- Fig.3: einen Schnitt durch die Kontrollvorrichtung gemäss der Linie III-III in Fig.2,
- Fig.4: das als eine Baueinheit dargestellte Trainings-Hilfsgerät.

Fig.1 zeigt ein in seiner Gesamtheit mit 50 bezeichnetes und teilweise in aufgebrochenem Zustand dargestelltes Trainings-Hilfsgerät, welches im wesentlichen einen als Sockel ausgebildeten Standfuss 1, einen etwa vertikal in den Standfuss 1 einsteckbaren ersten Rohrkörper 10 sowie eine in den ersten Rohrkörper 10 einschiebbare Kontrollvorrichtung 45 umfasst. Die Kontrollvorrichtung 45 ist mit einem zweiten Rohrkörper 20 in dem ersten Rohrkörper 10 in Pfeilrichtung X höhenverstellbar, vorzugsweise stufenlos höhenverstellbar angeordnet.

Im oberen Bereich der Kontrollvorrichtung 45 ist eine Lichtquelle 28 und/oder ein akustisches Signal abgebender Signalgeber 27 oder dergleichen angeordnet. Die Lichtquelle 28 und der Signalgeber 27 sind über eine nicht näher dargestellte elektrische Schaltung mit mindestens einer im unteren Bereich der Kontrollvorrichtung 45 auswechselbar angeordneten Batterie 39 wirkverbunden und können durch einen Betätigungshebel 23 aktiviert werden. Die elektrische Schaltung ist derart ausgebildet und vorzugsweise mit entsprechenden Schaltmitteln versehen, dass das Signal von der Lichtquelle 28 und/oder von dem Signalgeber 27 zur eindeutigen Wahrnehmung über eine bestimmte Zeit abgegeben und anschliessend selbsttätig abgeschaltet wird.

Der Rohrkörper 10 ist an dem einen, dem Standfuss 1 zugewandten Ende mit einem teilweise im Innenraum 11 des Rohrkörpers 10 angeordneten Einsatzstück 5 versehen, welches mit einem angeformten Zapfen 6 in eine im Standfuss 1 vorgesehene, nicht bezeichnete Ausnehmung eingesteckt ist. Das Einsatzstück 5 mit dem Zapfen 6 wird von einer in vertikaler Richtung orientierten Bohrung 7 durchdrungen.

Die in Fig.2 in grösserem Massstab und in Schnittansicht dargestellte Kontrollvorrichtung 45 wird nachstehend im einzelnen beschrieben:
Die Kontrollvorrichtung 45 umfasst den in den ersten Rohrkörper 10 einsteckbaren zweiten Rohrkörper 20, welcher an dem einen, unteren Ende ein Verschlussteil 15 und an dem anderen, oberen Ende ein Kopfstück 25 aufweist. Das Verschlussteil 15 ist mit einem Absatz 17 als Klemmsitz in dem zweiten Rohrkörper 20 angeordnet und wird von einer Gewindebohrung 16 durchdrungen. Der Betätigungshebel 23 ist mit einem in die Gewindebohrung 16 einschraubbaren Gewindestück 23' versehen, so dass mittels dem eingeschraubten Hebel 23 das Verschlussteil 15 zum Auswechseln der im unteren Bereich des Rohrkörpers 20 angeordneten Batterien 39 (Fig.1) aus dem Rohrkörper 20 herausgezogen und entfernt werden kann.

Das in Fig.2 im Abstand zum zweiten Rohrkörper 20 angeordnete und in zusammengebautem Zustand (Fig.1) am oberen Ende des Rohrkörpers 20 angeordnete Kopfstück 25 ist ebenfalls mit einem als Klemmsitz ausgebildeten Absatz 26 in dem Rohrkörper 20 angeordnet. Das Kopfstück 25 ist auf der einen Seite mit der schematisch dargestellten Lichtquelle 28 und auf der anderen Seite mit dem ebenfalls schematisch dargestellten und in zusammengebautem Zustand in den Hohlraum 21 des Rohrkörpers 20 ragenden akustischen Signalgeber 27 versehen.

Bei einer nicht dargestellten Variante ist das Kopfstück 25 als Lichtquelle ausgebildet, welche mit einer in dem zweiten Rohrkörper 20 angeordneten Kontaktvorrichtung 40 wirkverbunden und durch leichten Druck für eine Signalanzeige betätigbar ist.

Bei einem weiteren Ausführungsbeispiel ist die Kontrollvorrichtung 45 mit einem mit der Kontaktvorrichtung wirkverbundenen und in Fig.1 schematisch dargestellten Zählorgan 29 versehen, mittels welchem die am Hebel 23 oder an dem entsprechend ausgebildeten Kopfstück tatsächlich erfolgten Kontaktierungen registriert werden können.

In dem zweiten Rohrkörper 20 ist als Ausführungsbeispiel die in der Gesamtheit mit 40 bezeichnete Kontaktvorrichtung angeordnet, welche im wesentlichen einen Schalter 35, ein Schaltglied 32 sowie ein Einsatzstück 30 umfasst. Das Einsatzstück 30 hat im unteren Bereich einen dem Innenraum 21 entsprechend angepassten, scheibenartig ausgebildeten Absatz 31, mittels welchem das Einsatzstück 30 mit nicht dargestellten Fixierelementen (Schrauben) im Innenraum 21 des Rohrkörpers 20 gehalten ist. An einem segmentartig abgesetzten Teilstück 31' des Einsatzstücks 30 ist das Schaltglied 32 an einem als Gelenkstelle vorgesehenen Bolzen 33 oder dergleichen angelenkt. Das Schaltglied 32 ist zur Betätigung des Schalters 35 mit dem durch eine Ausnehmung 22 in der Rohrwand 20' durchgesteckten und beispielsweise in das Schaltglied 32 eingeschraubten Hebel 23 wirkverbunden. Durch entsprechende Kontaktierung des Hebels 23 in Pfeilrichtung X' wird das zwischen zwei vertikal im Abstand zueinander angeordnete Zapfen 38 und 38' um den Bolzen 33 schwenkbare Schaltglied 32 und dadurch der Schalter 35 betätigt. Das um den Bolzen 33 schwenkbare Schaltglied 32 wird durch die Rückstellkraft einer Feder 37 wieder in eine Ausgangslage (Schalter ist nicht kontaktiert) gebracht. Die Feder 37 ist mit dem einen Ende an einem am Schaltglied 32 angeordneten Zapfen 36 und mit dem anderen Ende an einem am Teilstück 31' angeordneten Zapfen 36' befestigt. Zur Durchführung entsprechend mit den Batterien 39 (Fig.1), dem Schalter 35, dem Signalgeber 27 sowie der Lichtquelle 28 verbundener Leitungen (nicht dargestellt) wird das Einsatzstück 30 von einer in axialer Richtung des Rohrkörpers 20 orientierten Bohrung 34 durchdrungen.

Fig.3 zeigt einen Schnitt gemäss der Linie III-III in Fig.2 und man erkennt den Rohrkörper 20, das darin angeordnete Einsatzstück 30 mit dem segmentartigen Teilstück 31' und dem scheibenartig ausgebildeten Absatz 31. Weiterhin erkennt man den am Teilstück 31' mit nicht dargestellten Mitteln, zum Beispiel durch eine Schraubverbindung befestigten Schalter 35, das Schaltglied 32, den oberen Zapfen 38 sowie den durch die Ausnehmung 22 hindurchgeführten und mit dem Schaltglied 32 wirkverbundenen Betätigungshebel 23.

In Fig.4 ist das eigentliche Trainings-Hilfsgerät als eine in der Gesamtheit mit 55 bezeichnete und etwa teleskopartig zusammenschiebbare Baueinheit ohne den Standfuss 1 dargestellt, und man erkennt die mit dem zweiten Rohrkörper 20 weitgehend in den ersten Rohrkörper 10 bis zum Einsatzstück 5 eingeschobene Kontaktvorrichtung 45. Der Hebel 23 ist hierbei einerseits in die Bohrung 16 des Verschlussteils 15 eingeschraubt und andererseits in die Bohrung 7 des Einsatzstücks 5 und Zapfens 6 eingesteckt. Das an dem einen Ende noch aus dem zweiten Rohrkörper 20 ragende Teilstück 45' mit der Lichtquelle 28 kann zum Schutz derselben durch ein gemäss der strichpunktierten Linien aufschieb- oder aufsteckbares Rohrstück 46 verschlossen werden. Am vorderen Ende des Rohrstücks 46 ist vorzugsweise ein Verschlussteil 47 vorgesehen.

An dieser Stelle sei darauf hingewiesen, dass der erste Rohrkörper 10 sowie das die Lichtquelle 28 schützende Rohrstück 46 aus geeignetem Kunststoff mit entsprechenden Gleiteigenschaften hergestellt sein kann.

## Patentansprüche

1. Säulenförmiges Trainings-Hilfsgerät zum Überwachen und Kontrollieren von Lauf- oder Sprintübungen, bei welchen zur Erzeugung eines optischen und/oder akustischen Signals eine Kontrollvorrichtung zu kontaktieren ist, gekennzeichnet durch einen in einen Standfuss (1) einsteckbaren ersten Rohrkörper (10) und einen darin einschiebbaren zweiten Rohrkörper (20), wobei der zweite Rohrkörper (20) an seinem oberen freien Ende mit einem als Lichtquelle (28) ausgebildeten Kopfstück (25) versehen ist und in seinem Innenraum (21) einen akustischen Signalgeber (27), eine Batterie (39) sowie eine damit in Verbindung stehende Kontaktvorrichtung (40) aufweist, mittels welcher bei Betätigung eines seitlich am zweiten Rohrkörper (20) angeordneten Betätigungshebels (23) oder bei Betätigung des am freien Ende des zweiten Rohrkörpers (20) angeordneten Kopfstückes (25) die Lichtquelle (28) und/oder der Signalgeber (27) aktivierbar sind.

2. Säulenförmiges Trainings-Hilfsgerät nach Anspruch 1, dadurch gekennzeichnet, dass der in dem ersten Rohrkörper (10) angeordnete zweite Rohrkörper (20) stufenlos und in axialer Richtung relativ zum ersten Rohrköper (10) verschiebbar ist

3. Säulenförmiges Trainings-Hilfsgerät nach Anspruch 1, dadurch gekennzeichnet, dass die Kontaktvorrichtung (40) mit Schaltmitteln (32,35) versehen ist, mittels welcher die von der Lichtquelle (28) und/oder von dem akustischen Signalgeber (27) abgegebenen Signale nach Ablauf eines Zeitinterwalls selbsttätig abschaltbar sind.

4. Säulenförmiges Trainings-Hilfsgerät nach Anspruch 1, dadurch gekennzeichnet, dass in dem zweiten Rohrkörper (20) ein mit der Kontaktvorrichtung (40) wirkverbundenes Zählwerk (29) angeordnet ist.

5. Säulenförmiges Trainings-Hilfsgerät nach Anspruch 1, dadurch gekennzeichnet, dass die beiden Rohrkörper (10,20) als eine teleskopartig zusammenschiebbare Baueinheit (55) ausgebildet sind, bei welcher die am zweiten Rohrkörper (20) angeordnete Lichtquelle (28) durch ein aufschiebbares Rohrstück (46) abgedeckt ist.

## Claims

1. Column-shaped training appliance for monitoring and controlling running and sprinting exercises, with which a controller is to be contacted in order to produce an optical and/or acoustic signal, characterised by a first tubular body (10) which can be inserted into a base (1) and a second tubular body (20) which can be inserted therein, wherein the second tubular body (20) is provided at its upper free end with a head piece (25) designed as a light source (28) and, in its interior (21), has an acoustic signal generator (27), a battery (39) and a contact device (40) which is connected thereto and by means of which the light source (28) and/or the signal generator (27) may be activated during actuation of an actuating lever (23) arranged on the side of the second tubular body (20) or during actuation of the head piece (25) arranged at the free end of the second tubular body (20).

2. Column-shaped training appliance according to Claim 1, characterised in that the second tubular body (20) arranged in the first tubular body (10) can be slid smoothly and axially relative to the first tubular body (10).

3. Column-shaped training appliance according to Claim 1, characterised in that the contact device (40) is provided with switch means (32, 35) by means of which the signals emitted by the light source (28) and/or the acoustic signal generator (27) can be switched off automatically after expiry of a time interval.

4. Column-shaped training appliance according to Claim 1, characterised in that a counter (29) co-operating with the contact device (40) is arranged in the second tubular body (20).

5. Column-shaped training appliance according to Claim 1, characterised in that the two tubular bodies (10, 20) are designed as a telescopically collapsible constructional unit (55) in which the light source (28) arranged on the second tubular body (20) is covered by a push-on piece of tube (46).

## Revendications

1. Appareil d'entraînement auxiliaire en forme de colonne pour la surveillance et le contrôle d'exercices de courses ou de sprints, dont un dispositif de contrôle est à contacter pour le déclenchement d'un signal optique et/du acoustique, **caractérisé** par un premier élément tubulaire (10) engageable dans un piédestal (1) et un second élément tubulaire (20) pouvant y être introduit, ce second élément tubulaire (20) ayant, à son extrémité libre supérieure, une tête (25) conçue sous forme de source de lumière (28) et en son intérieur (21) un émetteur acoustique (27), une batterie (39), ainsi qu'un dispositif de contact (40) connecté à celle-ci et à l'aide duquel, par la manoeuvre d'un levier de manoeuvre (23) arrangé latéralement sur le deuxième élément tubulaire (20), ou par la manoeuvre de l'extrémité libre de la tête (25) prévue sur l'extrémité libre du second élément tubulaire (20), la source de lumière (28) et/ou l'émetteur acoustique (27) peuvent être actionnés.

2. Appareil d'entraînement auxiliaire en forme de colonne selon la revendication 1, **caractérisé** en ce que le second élément tubulaire (20) disposé dans le premier élément tubulaire (10) est déplaçable de façon continue dans une direction axiale par rapport au premier élément tubulaire (10).

3. Appareil d'entraînement auxiliaire en forme de colonne selon la revendication 1, **caractérisé** en ce que le dispositif de contact (40) comporte des moyens de commutation (32, 35) à l'aide desquels les signaux engendrés par la source de lumière (28) et/ou par l'émetteur de signaux acoustiques (27) peuvent être coupés automatiquement au bout d'une période de temps déterminée.

4. Appareil d'entraînement auxiliaire en forme de colonne selon la revendication 1, **caractérisé** par un organe de comptage (29) relié activement au dispositif de contact (40) et disposé dans le second élément tubulaire (20).

5. Appareil d'entraînement auxiliaire en forme de colonne selon la revendication 1, **caractérisé** en ce que les deux éléments tubulaires (10, 20) sont conçus sous forme d'une unité (55) emboîtable télescopiquement et en ce que la source de lumière (28) prévue sur le second élément tubulaire (20) est couverte par un capuchon (46) pouvant être glissé sur celui-ci.
